# EUROPÄISCHE PATENTSCHRIFT

(11) **EP 2 108 756 B1**
(45) Veröffentlichungstag und Bekanntmachung des Hinweises auf die Patenterteilung: **27.12.2017**
(21) Anmeldenummer: 09450055.0
(22) Anmeldetag: 12.03.2009
(51) Int. Cl.: E04B 2/88, E04B 2/90, E04B 2/92, E04B 2/94, E04B 2/96, B21D 5/14, B21D 53/36, B21C 37/00

(54) **Montageplatte zum Befestigen eines Montagewinkels für Fassadenelemente**
Fitting board for attaching a fitting angle for facade elements
Plateau de montage pour la fixation d'un angle de montage pour éléments de façade

(30) Priorität: 07.04.2008 AT 5532008
(43) Veröffentlichungstag der Anmeldung: 14.10.2009
(73) Patentinhaber: Hilti Aktiengesellschaft, 9494 Schaan (LI)
(72) Erfinder: Steiner, Erwin, 2700 Wiener Neustadt (AT)
(74) Vertreter: Beer & Partner Patentanwälte KG

(56) Entgegenhaltungen:
- EP-A- 0 026 495
- DE-B- 1 272 517
- DE-C1- 4 412 505
- FR-A- 2 468 702
- FR-A- 2 589 916
- US-A- 1 898 026
- US-A- 5 619 834

## Beschreibung

Die Erfindung betrifft eine Montageplatte mit den Merkmalen des Oberbegriffs des Anspruchs 1.

Eine derartige Montageplatte ist aus der US 5 619 834 A bekannt. Montagewinkel der gegenständlichen Art sind beispielsweise aus der AT 403 304 B und der US 5 619 834 A bekannt. Um den Wärmeübergang von den Montagewinkeln in die Wand zu verringern, werden Montagewinkel häufig über Montageplatten an der Wand angeschraubt.

Mit der erfindungsgemäßen Montageplatte, welche durch die Merkmale des kennzeichnenden Teils des Anspruchs 1 gekennzeichnet ist, soll die Funktionalität der Montageplatte erweitert werden.

Der Montagewinkel wird so mit Hilfe der Montageplatte an der Wand angeschraubt, dass er sich in seinem Winkelbereich, der gekrümmt ist, am Vorsprung abstützt. Damit wird nicht nur ein Abrutschen des Montagewinkels an der Montageplatte verhindert, sondern der Montagewinkel auch in dem Bereich, in welchem das größte Biegemoment wirkt, unterstützt, so dass die mechanische Belastung des Montagewinkels im Winkelbereich verringert werden kann.

Bevorzugte Ausführungsformen die Erfindung sind Gegenstand der Unteransprüche.

Weitere Merkmale und Vorteile der Erfindung ergibt sich aus der nachfolgenden Beschreibung eines bevorzugten Ausführungsbeispiels Erfindung und Bezugnahme auf die Zeichnungen.

Es zeigt:
- Fig. 1: eine erste erfindungsgemäße Ausführungsform einer Montageplatte mit einem daran angeordneten Montagewinkel in Seitenansicht,
- Fig. 2: die Montageplatte von Fig. 1 ohne den Montagewinkel in einem Schnitt entlang der Linie II-II in Fig. 3,
- Fig. 3: einen Schnitt durch die Montageplatte von Fig. 2 entlang der Linie III-III,
- Fig. 4: einen Schnitt durch die Anordnung vom Fig. 1 entlang der Linie IV-IV,
- Fig. 5: eine zweite erfindungsgemäße Ausführungsform einer Montageplatte mit einem daran angeordneten Montagewinkel in Seitenansicht,
- Fig. 6: die Montageplatte von Fig. 5 ohne den Montagewinkel in einem Schnitt entlang der Linie VI-VI in Fig. 7 und
- Fig. 7: einen Schnitt durch die Montageplatte von Fig. 6 entlang der Linie VII-VII.

In Fig. 1 ist in Seitenansicht eine erfindungsgemäße Montageplatte 1 dargestellt, an deren Vorderseite 9 ein Montagewinkel 2 angeordnet ist. Mit der dem Montagewinkel 2 gegenüberliegenden Rückseite 3 wird die Montageplatte 1 an einer Wand angeschraubt. Der Montagewinkel 2 weist wie im Stand der Technik üblich einen ersten Schenkel 4 und einen zweiten Schenkel 5 auf. Mit dem ersten Schenkel 4 wird er an der Montageplatte 1 befestigt und am zweiten Schenkel 5 werden Montageleisten oder dergleichen befestigt, an welchen direkt oder indirekt Fassadenplatten befestigt werden.

Im dargestellten Ausführungsbeispiel weist der Montagewinkel 2 eine Profilform mit einem flachen Mittelbereich 6 und zwei Sicken 7 im Randbereich auf, welche zur Montageplatte 1 hin offene Nuten 8 bilden. Die Erfindung ist aber nicht auf derartige oder ähnliche Profilformen beschränkt, sondern kann z.B. auch bei Montagewinkeln eingesetzt werden, welche ausschließlich eine flache, zur Montageplatte 1 hin gewandte Rückseite aufweisen. Im Übrigen kann der Montagewinkel 2 wie aus dem Stand der Technik an sich bekannt ausgeführt sein, so dass auf die übrigen, für die vorliegende Erfindung nicht wesentlichen konstruktiven Merkmale des Montagewinkels 2 nicht näher eingegangen wird.

Auf der dem Montagewinkel 2 zugewandten Seite 9 weist die Montageplatte 1 zwei vorspringende Rippen 10 auf, welche bei montiertem Montagewinkel 2 in den Nuten 8 der Sicken 7 zu liegen kommen. Im in den Fig. 1 bis 4 dargestellten Ausführungsbeispiel verlaufen die Rippen 10 über die gesamte Höhe bzw. Länge der Montageplatte 1 gerade nach unten. Zwischen den beiden Rippen 10 ist ein flacher Bereich 11 angeordnet, an dem der flache Mittelbereich 6 des Schenkels 4 des Montagewinkels 2 anliegt. In den flachen Mittelbereichen 6, 11 des Montagewinkels 2 und der Montageplatte 1 sind Langlöcher 16 bzw. 17 angebracht, um die Montageplatte 1 mit dem Montagewinkel 2 an der Wand anschrauben zu können.

Am in Gebrauchslage unteren Ende 12 weist die Montageplatte 1 einen Vorsprung 13 auf, der sich zwischen den beiden Rippen 10 erstreckt und eine gekrümmte Fläche 14 aufweist, welche der Krümmung des Mittelbereichs 6 des Montagewinkels 2 im Eckbereich 15 entspricht. Im montierten Zustand, das heißt wenn der Montagewinkel 2 über die Montageplatte 1 an einer Wand angeschraubt ist, liegt der Montagewinkel 2 mit seinem Mittelbereich 6 an der gekrümmten Fläche 14 des Vorsprunges 13 an und wird in diesem Bereich unterstützt, so dass einerseits ein Abrutschen des Montagewinkels 2 an der Montageplatte 1 verhindert wird und andererseits eine gewisse statische Stützwirkung für den Montagewinkel 2 vorhanden ist, welche die im Eckbereich 15 größte Biegebeanspruchung des Montagewinkels 2 etwas verringert.

Um diese Stützwirkung zu verbessern, weist die in den Fig. 5 bis 7 dargestellte Ausführungsform der Montageplatte 1 einen Vorsprung 13 auf, der über die Vorderkante 18 der Rippen 10 um den Betrag X vorspringt. Die Rippen 10 weisen dementsprechend im Bereich des Vorsprunges 13 der gekrümmten Fläche 14 folgende Abschnitte 19 auf. Abgesehen davon, dass der Vorsprung 13 und dementsprechend die Stützfläche 14 weiter unter den Mittelbereich 6 des Schenkels 5 des Montagewinkels 2 reicht, wird der Eckbereich 15 des Montagewinkels 2 zusätzlich durch die verlängerten Abschnitte 19 der Rippen 10, welche in den Sicken 7 liegen, unterstützt. Aus Festigkeitsgründen kann die Montageplatte 1 im Bereich des Vorsprunges 13 eine keilförmige Verlängerung 20 aufweisen, wie in den Fig. 5 und 6 zu sehen ist.

Die erfindungsgemäße Montageplatte 1 kann aus an sich bekannten Werkstoffen wie Kunststoff bestehen. Bevorzugt kommen bei der Erfindung aber auch andere Werkstoffe, wie beispielsweise geschäumtes Aluminium zum Einsatz, welches sowohl günstige Festigkeitseigenschaften aufweist als auch ein guter thermischer Isolator ist.

## Patentansprüche

1. Montageplatte (1) zum Befestigen eines Montagewinkels (2) für Fassadenelemente an einer Wand, mit einer Vorderseite (9) mit einem Bereich (11), in dem ein Schenkel (4) des Montagewinkels (2) anlegbar ist, wobei in der Montageplatte (1) in dem Bereich (11), in dem der Schenkel (4) des Montagewinkels (2) anliegt, Langlöcher (16, 17) angeordnet sind, durch welche der Montagewinkel (2) mit der Montageplatte (1) an der Wand angeschraubt werden kann, **dadurch gekennzeichnet, dass** die Montageplatte (1) einen Vorsprung (13) aufweist, an welchem sich der Montagewinkel (2) im Einbauzustand in seinem Winkelbereich (15) abstützen kann, dass die Montageplatte (1) an der dem Montagewinkel (2) zugewandten Vorderseite (9) eine profilierte Oberfläche in Form von Rippen (10, 19) aufweist, dass der Bereich (11) zwei vorspringende Rippen (10) aufweist, und dazwischen flach ausgeführt ist, dass sich der Vorsprung (13) in Gebrauchslage am unteren Ende (12) des Bereichs (11) zwischen zwei vorspringenden Rippen (10) erstreckt, und dass der Vorsprung (13) eine einer Krümmung des Eckbereichs (15) des Montagewinkels (2) entsprechend gekrümmte Fläche (14) aufweist.

2. Montageplatte nach Anspruch 1, **dadurch gekennzeichnet, dass** der Vorsprung (13) im Bereich eines Randes (12) der Montageplatte (1) angeordnet ist.

3. Montageplatte nach Anspruch 1 oder 2, **dadurch gekennzeichnet, dass** sich der Vorsprung (13) über die gesamte Breite der Montageplatte (1) erstreckt.

4. Montageplatte nach einem der Ansprüche 1 bis 3, **dadurch gekennzeichnet, dass** sich die Profilform (10, 19) der Oberfläche (9) bis in die gekrümmte Fläche (14) des Vorsprungs (13) erstreckt.

5. Montageplatte nach einem der Ansprüche 1 bis 4, **dadurch gekennzeichnet, dass** sie aus einem thermisch isolierenden Material besteht.

6. Montageplatte nach einem der Ansprüche 1 bis 5, **dadurch gekennzeichnet, dass** sie aus geschäumtem Aluminium besteht.

## Claims

1. Mounting plate (1) for fastening a mounting bracket (2) for facade elements to a wall, having a front face (9) with a region (11) in which a limb (4) of the mounting bracket (2) can be placed, wherein oblong holes (16, 17) are arranged in the mounting plate (1) in the region (11) in which the limb (4) of the mounting bracket (2) abuts, through which the mounting bracket (2) can be screwed to the wall with the mounting plate (1), **characterized in that** the mounting plate (1) has a projection (13) on which the mounting bracket (2) can be supported in its angular region (15) in the installed state, that the mounting plate (1), on the front face (9) facing the mounting bracket (2), has a profiled surface in form of ribs (10, 19), that the region (11) comprises two protruding ribs (10), and is formed in a flat manner in between, that the projection (13) extends in the position of use at the lower end (12) of the region (11) between two projecting ribs (10), and that the projection (13) has a curved surface (14) corresponding to a curvature of the corner region (15) of the mounting bracket (2).

2. Mounting plate according to claim 1, **characterized in that** the projection (13) is arranged in the region of an edge (12) of the mounting plate (1).

3. Mounting plate according to claim 1 or 2, **characterized in that** the projection (13) extends over the entire width of the mounting plate (1).

4. Mounting plate according to one of the claims 1 to 3, **characterized in that** the profile shape (10, 19) of the surface (9) extends as far as into the curved surface (14) of the projection (13).

5. Mounting plate according to one of the claims 1 to 4, **characterized in that** it consists of a thermally insulating material.

6. Mounting plate according to one of the claims 1 to 5, **characterized in that** it is made of foamed aluminium.

## Revendications

1. Plaque de montage (1) pour la fixation d'une équerre de montage (2) pour de l'éléments de façade sur un mur, avec une face antérieure (9) comportant une zone (11) dans laquelle un bras (4) de l'équerre de montage (2) peut être posé, la plaque de montage (1) présentant, dans la zone (11) où le bras (4) de l'équerre de montage (2) repose, des trous oblongs (16, 17) à travers lesquels l'équerre de montage (2) peut être vissée avec la plaque de montage (1) sur le mur, **caractérisée en ce que** la plaque de montage (1) présente une saillie (13) sur laquelle l'équerre de montage (2) peut s'appuyer dans sa zone d'angle (15) dans l'état monté, **en ce que** la plaque de montage (1) présente sur la face antérieure (9) tournée vers l'équerre de montage (2) une surface profilée en forme de nervures (10, 19), **en ce que** la zone (11) présente deux nervures (10) en saillie et est plate entre celles-ci, **en ce que** la saillie (13) s'étend à l'extrémité inférieure (12) de la zone (11) entre deux nervures en saillie (10) dans la position d'utilisation et **en ce que** la saillie (13) présente une surface courbe (14) correspondant une courbure de la zone d'angle (15) de l'équerre de montage (2).

2. Plaque de montage selon la revendication 1, **caractérisée en ce que** la saillie (13) est disposée au niveau d'un bord (12) de la plaque de montage (1).

3. Plaque de montage selon la revendication 1 ou 2, **caractérisée en ce que** la saillie (13) s'étend sur toute la largeur de la plaque de montage (1).

4. Plaque de montage selon l'une des revendications 1 à 3, **caractérisée en ce que** la forme profilée (10, 19) de la surface (9) s'étend dans la surface courbe (14) de la saillie (13).

5. Plaque de montage selon l'une des revendications 1 à 4, **caractérisée en ce qu'**elle se compose d'un matériau isolant thermique.

6. Plaque de montage selon l'une des revendications 1 à 5, **caractérisée en ce qu'**elle se compose de mousse d'aluminium.
